# EUROPÄISCHE PATENTSCHRIFT

(11) **EP 0 963 596 B1**
(45) Veröffentlichungstag und Bekanntmachung des Hinweises auf die Patenterteilung: **11.09.2002**
(21) Anmeldenummer: 98910592.9
(22) Anmeldetag: 09.02.1998
(51) Int. Cl.: H01H 71/04

(54) **ELEKTROMECHANISCHES SCHALTGERÄT**
ELECTRO-MECHANICAL SWITCHING DEVICE
APPAREIL DE COMMUTATION ELECTROMECANIQUE

(30) Priorität: 26.02.1997 DE 19707724
(43) Veröffentlichungstag der Anmeldung: 15.12.1999
(73) Patentinhaber: SIEMENS AKTIENGESELLSCHAFT, 80333 München (DE)
(72) Erfinder: POHL, Fritz, D-91334 Hemhofen (DE)
(86) Internationale Anmeldenummer: DE9800357
(87) Internationale Veröffentlichungsnummer: WO98038666

(56) Entgegenhaltungen:
- WO-A-96/07192
- DE-A- 4 020 305
- DE-A- 19 529 385
- US-A- 4 706 073
- PATENT ABSTRACTS OF JAPAN vol. 010, no. 283 (E-440), 26.September 1986 & JP 61 102712 A (KYOCERA CORP), 21.Mai 1986,

## Beschreibung

Die Erfindung bezieht sich auf ein elektromagnetisches Schaltgerät mit wenigstens einem beweglichen Kontakt und zugehörigem Antrieb in einem Gerätegehäuse, mit wenigstens einen Magnetfeldsensor umfassenden Mitteln zur berührungslosen Erkennung des Schaltzustandes, die an geeigneter Stelle innerhalb und/oder außerhalb des Gerätegehäuses angeordnet sind und die mit jeweils einem von mehreren Schaltzuständen verknüpfte Magnetfeldwerte erfassen, wobei das Gerätegehäuse einen zur Handauslösung bestimmten Schaltgriff aufweist, dessen Position überwacht wird.

Schaltzustände elektromechanischer Schutzschaltgeräte sind durch Auslösevorgänge der Schaltermechanik gekennzeichnet und können demzufolge durch Detektion der Positionsänderung bestimmter Komponenten, wie beispielsweise des Schaltgriffes des üblicherweise vorhandenen Magnetankers oder eines zugeordneten Bimetalls, und dem zugehörigen Auftreten kräftiger Magnetfelder bei Überstrom oder Kurzschluß erfaßt werden.

In der nachveröffentlichten DE 197 07 729 A1 mit älterem Zeitraum werden magnetosensitive Sensoren wie Differential-Hall-Effekt(DHE)-Sensor, Giant-Magneto-Resistive(GMR)-Sensor und Anisotropic-Magneto(AMR)-Resistive Sensor dazu vorgesehen, insbesondere die Bewegung des Schaltgriffes eines Leitungsschutzschalters aus der damit gekoppelten Drehbewegung des Antriebsbügels zu detektieren.

Letztere DHE-, GMR- und AMR-Sensoren enthalten jeweils eine integrierte Elektronik und liefern normierte Ausgangssignale, wobei speziell ein GMR-Sensor einen zusätzlichen Differenzverstärker benötigt. Insbesondere die GMR-Sensoren haben noch die Besonderheit einer mangelhaften Stabilität der Sensoreigenschaften gegen magnetische Übersteuerung. Insgesamt sind die vorbekannten Sensoren vergleichsweise aufwendig und teuer.

Aus der US 4 706 073 A ist ein Alarm-Sensorsystem für ein elektromechanisches Schaltgerät bekannt, bei dem ein eisenhaltiges bzw. nicht eisenhaltiges metallisches Geberelement vorhanden ist und einen variablen Magnetwiderstandssensor darstellt. Dabei soll mit einem solchen Sensor der Griff des Schaltgerätes überwacht werden. Bei Auslösung bewegt sich der Griff in die Auslösestellung und überbringt den Anteil des magnetischen Flusses zum Magnetfeldsensor, wobei sich der Fluß im Sensor ändert und einen Stromfluß in der Drahtspule des Sensors verursacht. Als Gebersignal wird daraus ein Spannungspuls erzeugt.

Aufgabe der Erfindung ist es demgegenüber, ein Schaltgerät mit robusten und preiswerten Sensorelementen für die Positionsüberwachung magnetfeldführender Teile zu schaffen.

Die Aufgabe ist erfindungsgemäß dadurch gelöst, daß der Magnetfeldsensor eine Miniatur-Induktivität ist, die mit Ferritkern einen Induktivitätssensor bildet, mit dem die Position des Schaltgriffes oder eines damit gekoppelten Teiles überwacht wird und insbesondere der im Schaltgerät fließende Strom erfaßt wird, wobei die Permeabilität des Ferritkerns der Miniaturinduktivität durch die Wirkung von äußeren Magnetfeldern verändert wird. Insbesondere bei ausgeprägter axialer Geometrie der Miniatur-Induktivität liegt eine deutliche Feldrichtungsempfindlichkeit vor.

Erfindungsgemäß verwendete Miniaturinduktivitäten sind vom Stand der Technik an sich bekannt, beispielsweise aus der DE 40 20 305 A1. Überraschenderweise sind solche bekannte Miniatur-Induktivitäten zur Anwendung der Zustandserkennung bei Schaltgeräten geeignet. Die veränderliche Induktivität der Miniaturinduktivität kann vorzugsweise mit einer Oszillatorschaltung ausgewertet werden.

Da bekannte Miniatur-Induktivitäten in unterschiedlichster Ausführung in Massenfertigung hergestellt werden, sind sie als Produkt ausgereift und vorteilhafterweise äußerst preiswert sind. Zum bestimmungsgemäßen Einsatz bei der Erfindung dient als eigentliches Sensormittel der Ferritkern der Miniatur-Induktivität, welcher durch die Wirkung äußerer Magnetfelder die Permeabilität ändert.

Weitere Einzelheiten und Vorteile der Erfindung ergeben sich aus nachfolgender Figurenbeschreibung von Ausführungsbeispielen anhand der Zeichnung in Verbindung mit weiteren Unteransprüchen. Es zeigen jeweils in schematischer Darstellung
- Figur 1: ein Schaltgerät mit einem Induktivitätssensor und zugehörigen Permanentmagneten, die beide außerhalb des Schaltergehäuses angebracht sind.
- Figur 2: eine Explosionszeichnung der Sensoranordnung und des Antriebsbügels aus Figur 1 zur Verdeutlichung der Positionserfassung,
- Figur 3: eine Auswerteschaltung zur Messung der Induktivitätsänderung des in Figur 1 verwendeten Induktivitätssensors,
- Figur 4: ein Oszillogramm zur Handausschaltung eines Leitungsschutzschalters,
- Figur 5: eine symmetrische Auswerteschaltung zur Messung der Induktivitätsänderung eines Differenz-Induktivitätssensors,
- Figur 6: ein Oszillogramm der Handausschaltung eines Leitungsschutzschalters mit einem Differenz-Induktivitätssensor,
- Figuren 7 bis 9: verschiedene Oszillogramme zur Verdeutlichung des Schaltverhaltens,
- Figur 10: ein Schaltgerät entsprechend Figur 1, bei dem ein Induktivitätssensor und zugehöriger Permanentmagneten mit feldverstärkendem Eisenblech außerhalb des Schaltgerätes zur Strommessung in der Schaltspule angebracht sind,
- Figur 11: eine Explosionszeichnung zur Verdeutlichung von Figur 10,
- Figuren 12 bis 14: Oszillogramme des Schaltverhaltens beim Schaltgerät gemäß Figur 10,
- Figur 15: die Anordnung einer Miniaturinduktivität mit Permanentmagnet als Winkel- oder Näherungssensor und
- Figur 16: ein Oszillogramm zur Erläuterung der Wirkung von Figur 15.

Figur 1 zeigt die an einer Versuchseinrichtung gewählte, räumliche Anordnung einer Sensorik für einen Leitungsschutzschalter, wobei sich die Sensorik außerhalb des Schaltergehäuses in geringem Abstand zur Gehäuseseitenwand befindet und in Projektion auf das Schaltgerät dargestellt ist: Bei einem Schaltergehäuse 1 sind in bekannter Weise Anschlußklemmen 2 und 3, eine Kontaktanordnung aus Festkontakt 4 und Bewegkontakt 5, zugehörige Anschlüssen mit einem Bimetall als Leitungsverbindung 7 sowie eine Magnetspule 8 vorhanden und in vereinfachter Darstellung wiedergegeben. Der Festkontakt 4 befindet sich auf einem starren Kontaktträger 40, der Bewegkontakt 5 auf einem beweglichen Kontaktträger 50, der über einen Antriebsbügel 51 aus ferromagnetischem Material und einen Drehgriff 52 aktivierbar ist.

In projizierter Darstellung ist "unter" dem beweglichen Kontaktträger 50 ein Permanentmagnet 11 angebracht, dem ein Induktivitätssensor 60 mit elektrischen Anschlüssen 61, 62 zugeordnet ist. Der Permanentmagnet 11 ist mit einem feldverstärkendem Eisenblech 12 versehen.

Um die Position des ferromagnetischen Antriebsbügels 51 mit dem Induktivitätssensor 60 zu erfassen, wird das Magnetfeld des Permanentmagneten 11 auf den Antriebsbügel 51 eingekoppelt und zur Feldverstärkung das Eisenblech 12 auf der vom Antriebsbügel 51 abgewandten Seite des Permanentmagneten aufgebracht, welches den Induktivitätssensor 60 etwa bis zu dessen Mitte überragt.

Gemäß Figur 2 befindet sich der Induktivitätssensor 60 zwischen den annähernd parallelen Schenkeln eines U-förmigen Magnetkreises aus Antriebsbügel 51 und Eisenblech 12, dessen Querschenkel durch den Permanentmagneten 11 gebildet wird. Die Magnetisierungsrichtung ist dabei so gewählt, daß das Magnetfeld senkrecht zur Zeichenebene der Figur 1 aus dem Permanentmagneten 11 austritt.

In der Auswerteschaltung gemäß Figur 3 wird durch einen Rechteckgenerator 101 mit beispielsweise einer Amplitude von ± 15 V, einer Frequenz ~ 1 MHz und einer Stromaufnahme - 1 mA ein Signalkreis gespeist und das Ausgangssignal über einen Differenzverstärker 111 weiter verarbeitet.

Durch die Änderung des magnetischen Flusses im Induktivitätssensor 60 bei der Drehung des ferromagnetischen Antriebsbügels 51 aus der Ausschalt- in die Einschaltposition ändert sich beispielsweise der Induktivitätswert von 450 µH (= Lₐᵤₛ) auf 470 µH (= Lₑᵢₙ). Um diese vergleichsweise geringe relative Induktionsänderung von 4 % messen zu können, enthält die Meßschaltung neben dem eigentlichen Meßzweig einen Kompensationszweig zur Festlegung der Nulldifferenzspannung. Beide Meßzweige sind weitestgehend gleich aufgebaut, um eine Temperaturdrift der Ausgangsspannung, die abhängig von den Diodeneigenschaften ist, zu vermeiden. Im einzelnen sind in den Meßzweigen jeweils Widerstände 102, 102' mit mit R₁ 10 kΩ und RC-Glieder 103, 103' mit C₃ = 100 nF und R₃ = 10 kΩ vorhanden. Mit L ist die veränderliche Induktivität des Induktivitätssensors 60 bezeichnet. Der Induktivität 60 ist eine Kapazität 104 mit C₁ ~ 6,8 nF zu einem Auswertezweig nachgeschaltet, zum anderen Auswertezweig ein Widerstand 105 mit R2 = 4,7 kΩ nachgeschaltet, wobei in den Signalzweigen über die Dioden eine Gleichrichtung erfolgt. Die RC-Glieder dienen zur Signalintegration.

Figur 4 zeigt das zugehörige Meßoszillogramm mit dem zeitlichen Verlauf des Sensorsignals Is und dessen Beeinflussung durch das Magnetfeld des im Schalter fließenden elektrischen Stromes. Um eine Feldverzerrung durch Eisenteile, beispielsweise von benachbarten Leitungsschutzschaltern, am Ort des Induktivitätssensors 60 zu vermeiden, ist eine Eisenabschirmung, beispielsweise mit 0,8 mm Eisenblech, auf der Außenseite der Sensoreinrichtung vorzusehen. Aus dem Oszillogramm ist ersichtlich, daß das Magnetfeld sich dem Feld des Permanentmagneten überlagert und das Positionssignal des Induktivitätssensors 60 moduliert.

In Figur 5 ist die Auswerteschaltung gemäß Figur 3 derart abgeändert, daß eine Differenzschaltung zweier Induktivitätssensoren 60a und 60b mit Induktivitäten L1 und L2 erfolgt, wobei jeweils einer der Sensoren 60a und 60b über eine Kapazität 104 mit C1 ~ 6,8 nF an einen der Auswertezweige geschaltet ist. Ansonsten entspricht die Anordnung der in Figur 1 beschriebenen Anordnung. Ein solcher Differenz-Induktivitätssensor liefert ein erheblich kleineres Störsignal des im Schalter fließenden elektrischen Stromes.

Aus dem Oszillogramm in Figur 6 ist im einzelnen erkennbar, daß im Vergleich zu Figur 4 die Signalmodulation durch das Magnetfeld beim Differenz-Induktivitätssensor erheblich geringer ist. Im Idealfall ergibt sich, daß bei der Differenzauswertung das Positionssignal ungeschwächt bleibt, während das an beiden Sensoren etwa gleichgroße Störsignal unterdrückt wird.

Bei der Kurzschlußauslösung des anhand Figur 1 beschriebenen Leitungsschutzschalters mit etwa 100 A erreicht das Störsignal des Differenzinduktivitätssensors 60' etwa den halben Signalhub zwischen Ein- und Ausschaltstellung. Der Magnetfeldeinfluß rührt dabei hauptsächlich von der Auslösespule her, was im einzelnen aus den Oszillogrammen gemäß den Figuren 7 bis 9 abgeleitet werden kann.

Die Magnetfeldempfindlichkeit von insbesondere magnetisch vorgespannten Induktivitätssensoren kann auch für eine grobe Strommessung ausgenutzt werden. Hierzu ist anhand Figur 10 und 11 die geometrische Anordnung des Schaltgerätes nach Figur 1 wiedergegeben, bei der im Bereich der Magnetspule 8 ein Induktivitätssensor 60' in 2 mm Abstand zur Gehäuseaußenseite angeordnet ist. Zugeordnet ist dem Induktivitätssensor 60' wiederum ein Permanentmagnet 11' mit feldverstärkendem Eisenplättchen 12'. Speziell aus Figur 11 wird deutlich, daß mit dem Induktivitätssenstor 60' durch die Magnetfeldbestimmung an der Auslöserspule eine grobe Strommessung möglich ist, da durch die magnetische Vorspannung des Sensors dessen Empfindlichkeit erhöht ist.

Unterschiedliche Stromverläufe wurden mit einer elektrischen Last an 220 V Wechselspannung mit verschiedenen Leistungsstufen simuliert und ergeben sich aus den Figuren 12 bis 14 als Meßoszillogramme. Man erhält eine relativ gute Proportionalität des Sensorsignals I_{IS} zum genauen Strommeßsignal I_{St} einer Stromzange. Die relative Abweichung der Meßsignalverläufe beträgt im Beispiel weniger als 20 %. Voraussetzung hierfür ist, daß durch eine stabile Generatorfrequenz und Generatoramplitude die Null-Differenzspannung tatsächlich auf 0 V abgeglichen wird.

Eine weitere Anwendungsmöglichkeit der angegebenen Miniatur-Induktivität besteht bei Schaltgeräten als Näherungs- oder Winkelsensor, wenn als Geberelement ein Permanentmagnet benutzt wird. Dies wird anhand Figur 15 verdeutlicht.

Die Figur 15 zeigt im einzelnen die geometrische Zuordnung eines Induktivitätssensors 60'' zu einem drehbar gelagerten Permanentmagneten 11''. Das Induktivitätssignals des Sensors 60'' kann durch die Auswerteschaltung in Figur 3 weiter verarbeitet werden und ist als Oszillogramm in Figur 16 dargestellt.

Figur 16 zeigt das oszillographisch gemessene Spannungssignal Ws in Abhängiggkeit vom Drehwinkel. Das Sensorsignal ist vom Abstand zwischen Sensor 60'' und Permanentmagnet 11' abhängig und seine Periode beträgt 180° des Drehwinkels. Für die Halbperiode von 90° sind daher der Drehwinkel und das Sensorsignal eindeutig einander zugeordnet.

Der Meßsignalverlauf in Figur 16 wird durch die Abstimmung der Auswerteschaltung beeinflußt und hat in etwa einen Sinusquadratverlauf. Dabei erstreckt sich der empfindliche Meßbereich über einen Drehwinkelbereich von etwa 25°. Während das Meßsignal im Intervall von 60 bis 120° entsprechend Figur 16 vom Sinusquadratverlauf stark abweicht, zeigt die Sensorinduktivität im Intervall von 0 bis 90° Drehwinkel einen monoton ansteigenden Verlauf zwischen L₀ ∼ 185 µH auf L₉₀ ∼ 90 µH. Aufgrund des starken Permanentmagnetfeldes und des daraus resultierenden großen Spannungshubes des Meßsignals von 2 V ist die Störempfindlichkeit durch magnetische Fremdfelder relativ gering.

Der mit der beschriebenen Miniatur-Induktivität aufgebaute Winkelsensor kann also zur Schaltzustandserkennung eines Motorschutzschalters eingesetzt werden, wobei die Schaltstellung und die Kurzschlußauslösung durch die Drehwinkelstellung der zugehörigen Wellen gekennzeichnet sind.

Insbesondere die Auswerteschaltungen in Figur 3 und 5 zeigen, daß der elektronische Aufwand bei den beschriebenen Anwendungen der Miniatur-Induktivitäten gering ist und sich im wesentlichen auf einen Rechteckgenerator mit hoher Frequenzund Amplitudenkonstanz bei geringer Strombelastung und einen Differenzverstärker zur Erzeugung eines auf 0 V bezogenen Ausgangssignals bezieht. Damit ist ein Schaltgerät mit Positionsüberwachung realisiert, das nur einen geringen zusätzlichen Aufwand benötigt.

## Patentansprüche

1. Elektromechanisches Schaltgerät mit wenigstens einem beweglichen Kontakt (5) und zugehörigem Antrieb in einem Gerätegehäuse (1) mit wenigstens einen Magnetfeldsensor (60) umfassenden Mitteln (11, 60) zur berührungslosen Erkennung des Schaltzustandes, die an geeigneter Stelle innerhalb und/oder außerhalb des Gerätegehäuses (1) angeordnet sind und die mit jeweils einem von mehreren Schaltzuständen verknüpfte Magnetfeldwerte erfassen, wobei das Gerätegehäuse (1) einen zur Handauslösung bestimmten Schaltgriff (52) aufweist, dessen Position überwacht wird, **dadurch gekennzeichnet, daß** der Magnetfeldsensor eine hochempfindliche Miniatur-Induktivität (60, 60a, 60b, 60', 60'') ist, die mit einem Ferritkern einen Induktivitätssensor bildet, mit dem die Position des Schaltgriffes, (52) oder eines damit gekoppelten Teiles (51) überwacht und insbesondere der im Schaltgerät fließende Strom erfaßt wird, wobei die Permeabilität des Ferritkerns der Miniatur-Induktivität (60, 60a, 60b, 60', 60'') durch die Wirkung von äußeren Magnetfeldern verändert wird.

2. Schaltgerät nach Anspruch 1, **dadurch gekennzeichnet, daß** bei ausgeprägter axialer Geometrien der Miniatur-Induktivität (60, 60a, 60b, 60', 60'') eine deutliche Feldrichtungsempfindlichkeit des Sensors vorliegt.

3. Schaltgerät nach Anspruch 1 oder Anspruch 2, **dadurch gekennzeichnet, daß** eine Auswerteschaltung (100) vorhanden ist, mit welcher der Induktivitätswert (L, L₁, L₂) der Miniatur-Induktivität (60, 60a, 60b) mit einer Oszillatorschaltung (100) ausgewertet wird.

4. Schaltgerät nach Anspruch 1, **dadurch gekennzeichnet, daß** der Induktivitätssensor (60) mit einem zugeordneten Permanentmagneten (11) und einem zusätzlichen Eisenblech (12) zur Feldverstärkung zwecks Erfassung des Ein-/Ausschaltzustandes des Schaltgriffes (52) neben einem ferromagnetischen Antriebsbügel (51) für den Schaltgriff (52) angeordnet ist.

5. Schaltgerät nach Anspruch 4, **dadurch gekennzeichnet, daß** die Auswerteschaltung (100) durch einen Rechteckgenerator (101) gespeist wird und daß das Ausgangssignal über einen Differenzverstärker (111) weiterverarbeitet wird.

6. Schaltgerät nach Anspruch 5, **dadurch gekennzeichnet, daß** eine Differenzschaltung zweier Induktivitätssensoren (60a, 60b) vorhanden ist.

7. Elektromechanisches Schaltgerät nach einem der vorhergehenden Ansprüche, wobei eine Magnetspule als Auslösemittel vorhanden ist, **dadurch gekennzeichnet, daß** die Magnetfeldempfindlichkeit der Miniaturinduktivität (60'') für eine Strommessung in der Auslösespule (8) ausgenutzt wird.

8. Schaltgerät nach Anspruch 7, **dadurch gekennzeichnet, daß** die Miniaturinduktivitäten (60'') als Näherungs- und/oder Winkelsensor verwendbar sind, wenn als Geberelement ein Permanentmagnet (11'') vorhanden ist, der mit dem zu überwachenden Bauteil des Schaltgerätes (1) verbunden ist.

## Claims

1. Electromechanical switching device with at least one moveable contact (5) and an associated drive in a device housing (1) with means (11, 60) including at least one magnetic field sensor (60) for contactlessly identifying the switching state, which are disposed at suitable positions inside and/or outside the device housing (1), and which detect magnetic field values each linked to one of a plurality of switching states, whereby the device housing (1) has a switching handle (52) intended for manual release, the position of said switching handle being monitored, **characterised in that** the magnetic field sensor is a highly sensitive miniature inductance element (60, 60a, 60b, 60', 60") having a ferrite core and forming an inductance sensor, with which the position of the switching handle (52) or of a part (51) linked thereto is monitored and in particular the current flowing in the switching device is detected, whereby the permeability of the ferrite core of the miniature inductance element (60, 60a, 60b, 60', 60") is altered by the action of external magnetic fields.

2. Switching device according to Claim 1, **characterised in that** when the miniature inductance element (60, 60a, 60b, 60', 60") has pronounced axial geometries the sensor has a distinct sensitivity with respect to a field direction.

3. Switching device according to Claim 1 or Claim 2, **characterised in that** it includes an evaluation circuit (100) with which the inductance (L, L₁, L₂) of the miniature inductance element (60, 60a, 60b) is evaluated with an oscillator circuit (100).

4. Switching device according to Claim 1, **characterised in that** the inductance sensor (60) together with an associated permanent magnet (11) and an additional iron plate (12) for field strengthening are disposed next to a ferromagnetic drive clip (51) for the switching handle (52) for detecting the on/off state (52) of the switching handle (52).

5. Switching device according to Claim 4, **characterised in that** the evaluation circuit (100) is fed by a square-wave generator (101), and that the output signal is further processed using a differential amplifier (111).

6. Switching device according to Claim 5, **characterised in that** it includes two inductance sensors (60a, 60b) forming a differential circuit.

7. Electromagnetic switching device according to one of the preceding claims, whereby a solenoid acts as a release element, **characterised in that** the miniature inductance element (60") has a magnetic field sensitivity utilised for measuring current in the release coil (8).

8. Switching device according to Claim 7, **characterised in that** the miniature inductance elements (60") can be used as a proximity and/or angle sensor if a permanent magnet (11'') is present as a pick-up element, said permanent magnet being connected to the component to be monitored of the switching device (1).

## Revendications

1. Appareil de commutation électromagnétique comportant au moins un contact mobile (5) ainsi qu'un entraînement associé dans un boîtier d'appareil (1) et des moyens (11, 60) comprenant au moins un capteur de champ magnétique (60), destinés à la détection sans contact de l'état de commutation, disposés à un endroit approprié à l'intérieur et/ou à l'extérieur du boîtier d'appareil (1) et détectant les valeurs de champ magnétique combinées respectivement à l'un des états de commutation, le boîtier d'appareil (1) comportant une manette de commutation (52) qui est destinée à un déclenchement manuel et dont la position est surveillée, **caractérisé par le fait que** le capteur de champ magnétique est une inductance miniature (60, 60a, 60b, 60', 60") très sensible qui forme avec un noyau de ferrite un capteur d'inductance par lequel la position de la manette de commutation (52) ou d'une pièce (51) couplée à celle-ci est surveillée et, en particulier, le courant passant dans l'appareil de commutation est détecté, la perméabilité du noyau de ferrite de l'inductance miniature (60, 60a, 60b, 60', 60") étant modifiée par l'action de champs magnétiques extérieurs.

2. Appareil de commutation selon la revendication 1, **caractérisé par le fait que**, en cas de géométrie axiale marquée de l'inductance miniature (60, 60a, 60b, 60', 60"), on a une nette sensibilité du capteur à la direction de champ.

3. Appareil de commutation selon la revendication 1 ou la revendication 2, **caractérisé par le fait qu'**il est prévu un circuit d'évaluation (100) avec lequel la valeur d'inductance (L, L₁, L₂) de l'inductance miniature (60, 60a, 60b) est évaluée avec un circuit oscillateur (100).

4. Appareil de commutation selon la revendication 1, **caractérisé par le fait que** le capteur d'inductance (60) avec un aimant permanent (11) associé et avec une tôle en fer (12) supplémentaire pour l'amplification de champ est disposé, en vue de la détection de l'état de branchement/débranchement de la manette de commutation (52), à côté d'un étrier d'entraînement ferromagnétique (51) pour la manette de commutation (52).

5. Appareil de commutation selon la revendication 4, **caractérisé par le fait que** le circuit d'évaluation (100) est alimenté par un générateur rectangle (101) et que le signal de sortie est traité par l'intermédiaire d'un amplificateur différentiel (111).

6. Appareil de commutation selon la revendication 5, **caractérisé par le fait qu'**il est prévu un circuit différentiel de deux capteurs d'inductance (60a, 60b).

7. Appareil de commutation électromagnétique selon l'une des revendications précédentes, une bobine magnétique étant prévue comme moyen de déclenchement, **caractérisé par le fait que** la sensibilité au champ magnétique de l'inductance miniature (60") est exploitée pour une mesure de courant dans la bobine de déclenchement (8).

8. Appareil de commutation selon la revendication 7, **caractérisé par le fait que** les inductances miniatures (60") sont utilisables comme capteur de proximité et/ou d'angle lorsqu'il est prévu comme élément transmetteur un aimant permanent (11") qui est relié à l'élément à surveiller de l'appareil de commutation (1).
